# EUROPÄISCHE PATENTSCHRIFT

(11) **EP 1 799 934 B1**
(45) Veröffentlichungstag und Bekanntmachung des Hinweises auf die Patenterteilung: **05.01.2011**
(21) Anmeldenummer: 04790262.2
(22) Anmeldetag: 11.10.2004
(51) Int. Cl.: E04D 13/17, E04D 1/36

(54) **ROLLBARES FIRST-ENTLÜFTUNGSELEMENT**
ROLLABLE ROOF RIDGE AND VENTILATION ELEMENT
ELEMENT EVENT DE FAITE ENROULABLE

(43) Veröffentlichungstag der Anmeldung: 27.06.2007
(73) Patentinhaber: BOSIG GmbH, 73333 Gingen a. d. Fils (DE)
(72) Erfinder: SCHMID, Oliver, 73333 Gingen a.d. Fils (DE)
(74) Vertreter: Konle, Tilmar
(86) Internationale Anmeldenummer: PCT/EP2004/011355
(87) Internationale Veröffentlichungsnummer: WO 2006/039935

(56) Entgegenhaltungen:
- EP-A- 0 911 459
- DE-A1- 10 021 937
- DE-A1- 19 604 256
- DE-A1- 19 734 379
- DE-A1- 19 821 035
- DE-U1- 20 008 149
- DE-U1- 29 723 782
- DE-U1- 29 880 057

## Beschreibung

Die Erfindung bezieht sich auf ein rollbares First-Entlüftungselement für geneigte Dächer, mit einem bandförmigen, luftdurchlässigen Trägermaterial, welches mit Randstreifen aus plastisch verformbarer Folie verbunden ist. Ein derartiges First-Entlüftungselement ist aus der DE 198 21 035 B4 bekannt.

Zum luftdurchlässigen Abdichten von First und Gratsteinen an Gebäudedächern werden First-Entlüftungselemente am Markt angeboten, die aus einem luftdurchlässigen bandförmigen Trägermaterial bestehen, das an seinen Rändern Selbstklebestreifen aufweist. Das bandförmige Trägermaterial wird über die First- oder Gratlatte längsmittig gelegt und mit seinen Selbstklebestreifen an die angrenzenden Dacheindeckungsplatten angeklebt. Da Dacheindeckungsplatten meist keine ebene, sondern eine gewölbte (pfannenförmige) Oberfläche aufweisen, wird entweder das bandförmige Trägermaterial über seine gesamte Breite wie ein Ziehbalg plissiert oder es werden nur die anzuklebenden Randbereiche plissiert oder fransenförmig eingeschnitten. Anschliessend werden die First- oder Gratsteine über dem fertig verlegten Entlüftungselement aufgesetzt und mittels Klammern gehalten.

Um einen ausreichend großen Luftdurchtritt aus dem Dachinnenraum durch das bandförmiges Trägermaterial hindurch in den von Außenluft durchströmten Querkanal zwischen dem First- oder Gratstein und der Mattenoberseite zu gewährleisten, weisen die am Markt angebotenen First-Entlüftungselemente unterschiedliche Konstruktionsmerkmale auf. Die einfachste Variante besteht darin, für das bandförmige Trägermaterial einen etwa 13 mm starken Schaumstoffstreifen zu verwenden, welcher bis zu 99 Prozent luftdurchlässig ist. Der Mittenbereich und die Randbereiche des Schaumstoffstreifens werden auf eine Stärke von etwa 1 mm thermisch komprimiert, wobei der Mittenbereich eben bleibt und die Randbereiche wellenförmig profiliert werden. Wegen ihres extrem geringen Gewichtes bei gleichzeitig großer Fläche besteht beim Verlegen des bekannten Schaumstoff-Entlüftungselementes am Dach stets die Gefahr, dass die First-Entlüftungselement vom Wind weggetragen wird.

Eine zweite Variante besteht darin, für das bandförmige Trägermaterial ein extrem dünnes und leichtes, nadel-perforiertes Kunststoffvlies geringer Steifigkeit zu verwenden, das an seinen beiden Randbereichen mit oberseitigen Metallstreifen aus Aluminiumfolie und an seinem Mittenbereich mit einem unterseitigen Verstärkungsstreifen aus steiferem, dickerem Kunststoffvlies verstärkt ist. Das bandförmige Trägermaterial wird nach dem Aufkleben der Metallstreifen und des Verstärkungsstreifens über seine gesamte Breite durch Profilwalzen plissiert. Zusätzlich werden beim Profilwalzen beide übereinander liegende Vliese des Mittenbereichs mit Stanzlöchern versehen, deren Abstand in Bandlängsrichtung etwa der halben Ganghöhe der Plissierung entspricht

Eine dritte, aus der DE 196 04 256 A1 bekannte Variante eines First-Entlüftungselementes geht von der Überlegung aus, dass sich zum luftdurchlässigen Abdichten ein perforiertes Gummi- bzw. Kautschukband am besten eignet. Die hohe Dichte und damit das hohe spezifische Gewicht eines Kautschukbandes stellen beste Voraussetzungen dafür dar, dass sich ein solches Bandmaterial auch bei starkem Wind am Dach verarbeiten lässt, ohne Gefahr zu laufen, dass das Entlüftungselement vom Wind weggetragen wird. Die Schwierigkeit bei der Verwendung von Kautschukband besteht indessen darin, dass sich ein Kautschukband wegen seiner elastischen Eigenschaften durch Profilwalzen nicht bleibend plissieren lässt, sondern stets versucht, wieder seine glatte, ebene Form zurück zu gewinnen. Um dennoch einem Kautschukband eine bleibende Plissierung aufzuzwingen, werden bei dem bekannten First-Entlüftungselement zunächst die Randbereiche und der Mittenbereich des ebenen, glatten Kautschukbandes mit einem dünnen Metallstreifen, beispielsweise einer Aluminiumfolie, beschichtet, der sich mit geringen Kraftaufwand bleibend verformen lässt. Anschließend werden nur die Metallstreifen mit den daran anhaftenden Bereichen des Kautschukbandes mittels Profilwalzen plissiert. Die Metallstreifen sind von einer solchen Stärke gewählt, dass die elastischen Rückstellkräfte der plissierten Kautschukbandbereiche nicht ausreichen, um die plissierten Metallstreifen zu entformen, d.h., wieder glatt zu ziehen.

Bei einem weiteren, aus der DE 198 21 035 bekannten rollbaren First-Entlüftungselement sind die Randstreifen aus selbstklebendem, plastisch verformbaren Kautschukmaterial ausgebildet und an das dazwischen liegende bandförmige Trägermaterial angeklebt. Um die Randstreifen gegen Zerstörung durch UV-Strahlung zu schützen, sind die Randstreifen auf ihrer Oberseite mit einer dünnen Deckschicht aus einer plastisch verformbaren Kunststofffolie bedeckt.

Ein rollbares First-Entlüftungselement nach dem Oberbegriff des Anspruchs 1 wird in DE 19734379 A1 beschrieben.

Es hat sich jedoch bei allen bekannten, rollbaren First-Entlüftungselementen gezeigt, dass bei ungünstigen Windlagen Sprühregen oder Flugschnee über das Entlüftungselement in das Dachinnere eingetragen wird.

Die Aufgabe der Erfindung besteht demgegenüber darin, ein rollbares First-Entlüftungselement zu schaffen, welches den Eintrag von Sprühregen oder Flugschnee in das Dach sicher verhindert.

Diese Aufgabe wird erfindungsgemäß dadurch gelöst, dass jeder aus plastisch verformbarer Folie bestehende Randstreifen eine in Längsrichtung des Entlüftungselementes verlaufende Auffaltung aufweist, welche eine windabweisende Lippe bildet. Da jede Lippe Teil der plastisch verformbaren Folie ist, lässt sich das erfindungsgemässe First-Entlüftungselement ohne Schwierigkeit in Längsrichtung aufrollen. Hierzu brauchen lediglich die beiden längs verlaufenden Lippen zur Seite umgeklappt zu werden, so dass sie das Aufrollen nicht behindern.

Vorteilhafte Ausgestaltungen und Weiterbildungen des First-Entlüftungselementes ergeben sich aus den Unteransprüchen 2 bis 4.

Die Erfindung wird nachstehend an Hand eines Ausführungsbeispiels in der Zeichnung näher erläutert. Die Figur zeigt eine perspektivische Ansicht eines Längsabschnittes des rollbaren First-Elementes nach der Erfindung.

Das in der Figur dargestellte First-Entlüftungselement 10 weist ein bandförmiges, luftdurchlässiges Trägermaterial 1 auf, für welches beispielsweise ein Rollenband aus perforierter Kautschukfolie, aus einem mit Kautschuk getränkten oder beschichteten perforierten Gewebeband, aus einem luftdurchlässigen Vlies, aus einer perforierten luftdurchlässige Kunststofffolie oder aus einem luftdurchlässigen Kunststoffgewebe (wie es beispielsweise für Kartoffelsäcke verwendet wird) vorgesehen werden kann. Das Trägermaterial 1 weist vorzugsweise eine Dicke im Bereich zwischen 0,2 mm und 2,0 mm auf und ist im Falle der Verwendung eines Materials, das an sich luftundurchlässig oder nur schwach luftdurchlässig ist, auf seiner gesamten Fläche nadel-perforiert oder mit Stanzlöchern (beispielsweise mit einem Lochdurchmesser im Bereich zwischen 2 mm und 5 mm) versehen, um eine gute Luftdurchlässigkeit zu gewährleisten. Die Breite des bandförmigen Trägermaterials 1 beträgt beispielsweise 30 cm.

Das bandförmige Trägermaterial 1 ist an seinen Randbereichen 11 mit jeweils einem relativ breiten Randstreifen 2 aus plastisch verformbarer Folie versehen, beispielsweise verklebt. Die Breite jedes Randstreifens 2 beträgt beispielsweise 8 cm; seine Dicke (Stärke) liegt beispielsweise im Bereich von etwa 0,7 mm. An seiner Unterseite weist jeder Randstreifen 2 in seinem Außenrandbereich einen Selbstklebestreifen 3 auf, welcher durch eine nicht dargestellte Abziehfolie geschützt ist. Als Material für die plastisch verformbare Randstreifen 2 kommt ein Weichmetallstreifen aus Aluminium, Kupfer, Blei oder dergleichen in Betracht. Anstelle aus Weichmetall kann der Randstreifen 2 auch aus einem plastisch verformbaren Kunststoffmaterial bestehen, welches an seiner freiliegenden Oberfläche metallisiert und damit gegen UV-Strahlung geschützt ist. Als plastisch verformbares Kunststoffmaterial kommen Polyethylen (PE), Polypropylen (PP), Polystyrol (PS), Polyurethan (PUR), Polyester (PES), Polyether (PET) oder Polyvinylchlorid (PVC) und deren Verbindungen in Betracht. Die Farbe der Metallisierung kann beliebig gewählt werden, so dass zu jeder Farbe der Dacheindeckungsplatten die passende Farbe der von außen sichtbaren Randstreifen 2 gewählt werden kann.

Beim Verlegen des First-Entlüftungselementes 10 lassen sich die Randstreifen 2 wegen ihrer plastischen Verformbarkeit mühelos an die Formgebung und den Verlauf der an den Dachfirst angrenzenden Dacheindeckungsplatten anpassen und dort mit Hilfe der Selbstklebestreifen 3 ankleben. Die Randstreifen 2 sind in nicht gezeigter Weise im Bereich ihres Außenrandes gewellt ausgebildet, um eine größere Längenreserve beim Anpassen der Randstreifen 2 an derartige Dacheindeckungsplatten zur Verfügung zu haben.

Zur Verstärkung des Trägermaterials 1 in seinem Längs-Mittenbereich, also dort, wo das Trägermaterial 1 auf der Firstlatte aufliegt, kann auf dem Trägermaterial 1 ein Verstärkungsband 4 befestigt sein. Anstelle der Verwendung eines Verstärkungsbandes 4 genügt es aber in den meisten Fällen, nur eine Markierung auf dem Trägermaterial 1 vorzusehen, welche bei der Verlegung des First-Entlüftungselementes 10 dessen richtige Lage bezüglich der Firstlatte anzeigt.

Erfmdungsgemäß weist jeder plastisch verformbare Randstreifen 2 eine in Längsrichtung des Entlüftungselementes 10 verlaufende Auffaltung auf, welche eine windabweisende Lippe 21 bildet. Jede der Lippen 21 befinden sich dabei in der Nähe der Verbindungsstelle zwischen ihrem Randstreifen 2 und dem betreffenden Randbereich 11 des Trägermaterials 1. Die Höhe der Lippen 21 ist so bemessen, dass der Eintrag von Regenwasser oder Flugschnee von den Dacheindeckungsplatten in Richtung des luftdurchlässigen Trägermaterials 1 und damit in das Dachinnere sicher verhindert wird. Erfindungsgemäß weisen die Lippen 21 den Querwellungen der Randstreifen 2 entsprechende Wellungen quer zu ihrer Längsausdehnung auf. Diese Querwellungen der Lippen 21 stellen eine ausreichende Materialreserve dar, um beim Aufrollen des Entlüftungselementes 10 den dadurch bedingten unterschiedlichen Längenänderungen folgen zu können.

## Patentansprüche

1. Rollbares First-Entlüftungselement für geneigte Dächer, mit einem bandförmigen, luftdurchlässigen Trägermaterial, welches an seinen Randbereichen mit Randstreifen aus plastisch verformbarer Folie verbunden ist, wobei jeder Randstreifen (2) eine in Längsrichtung des Entlüftungselementes (10) verlaufende Auffaltung aufweist, welche eine windabweisende Lippe (21) bildet, wobei als plastisch verformbare Folie für die Randstreifen (2) ein Weichmetallstreifen aus beispielsweise Aluminium, Kupfer, Blei oder dergleichen, oder eine an ihrer freiliegenden Oberfläche metallisierte Kunststofffolie vorgesehen ist, und wobei jeder Randstreifen (2) eine Querwellung aufweist, **dadurch gekennzeichnet, dass** auch die Lippen (21) den Querwellungen der Randstreifen (2) entsprechende Wellungen quer zu ihrer Längsausdehnung aufweisen.

2. Rollbares First-Entlüftungselement nach Anspruch 1, **dadurch gekennzeichnet, dass** als luftdurchlässiges Trägermaterial (1) ein Vlies, ein Kunststoffgewebe eine perforierte Kunststofffolie oder eine perforierte Gummifolie vorgesehen ist.

3. Rollbares First-Entlüftungselement nach Anspruch 1 oder 2, **dadurch gekennzeichnet, dass** jeder Randstreifen (2) an seiner Unterseite mit einem Selbstklebestreifen (3) versehen ist, welcher mit einer Abziehfolie geschützt ist.

4. Rollbares First-Entlüftungselement nach Anspruch 1, **dadurch gekennzeichnet, dass** als Trägermaterial (1) ein an sich luftundurchlässiges oder nur schwach luftdurchlässiges Material vorgesehen ist, welches auf seiner gesamten Fläche nadel-perforiert oder mit Stanzlöchern versehen ist.

## Claims

1. A rollable ridge ventilation element for sloping roofs, comprising a ribbon-type, air-permeable carrier material having edges connected to edge strips made of a plastically deformable sheet, wherein each of said edge strips (2) has an upward-pointing fold extending in a longitudinal direction of the ventilation element (10) and forming a wind-deflecting lip (21), wherein said plastically deformable sheet forming said edge strips (2) is selected from a strip of a soft metal such as aluminum, copper, lead, and the like, or a plastics sheet including a metallization on its exposed surface, and wherein each of said edge strips (2) includes transverse undulations, **characterized in that** said lips (21) also have undulations transverse to their longitudinal extension and corresponding to said transverse undulations of said edge strips (2).

2. Rollable ridge ventilation element according to claim 1, **characterized in that** said air-permeable carrier material (1) is selected from a fleece, a non-woven material, a plastic tissue, a perforated plastics sheet or a perforated rubber sheet.

3. Rollable ridge ventilation element according to claim 1 or 2, **characterized in that** each of said edge strips (2) has a bottom surface provided with a self-adhesive strip (3), said strip being protected by a peel-off-film.

4. Rollable roof ventilation element according to claim 1, **characterized in that** said carrier material is a material which is air-impermeable or only slightly air-permeable by nature and which has been provided with pinholes or punch holes across its entire surface.

## Revendications

1. Élément d'aération enroulable sur faîte pour les toits inclinés, avec un matériau support perméable à l'air en forme de bande, raccordé sur ses bords à des bandes latérales avec un film souple déformable plastiquement, chaque bande latérale (2) présent un pli qui montre vers le haut et s'étendre dans le sens longitudinal de l'élément d'aération (10), le pli forme une lèvre à effet coupe-vent (21), le film souple déformable plastiquement prévu pour la bande latérale (2) est une bande en métal doux, par exemple en aluminium, en cuivre, plomb ou autre métal du même genre ou est un film de matière plastique métallisé sur la surface nue, chaque bande latérale présente une ondulation transversale, **caractérisée par le fait que** les lèvres (21) présentent aussi des ondulations correspondant aux ondulations transversales de la bande latérale (2) perpendiculairement à leur allongement longitudinal.

2. Élément d'aération enroulable sur faîte conformément à la revendication 1, **caractérisé par le fait que** le matériau support perméable à l'air (1) prévu est un toison, un tissu en matière plastique, un film de matière plastique perforé ou un film perforé en caoutchouc.

3. Élément d'aération enroulable sur faîte conformément à la revendication 1 ou 2, **caractérisé par le fait que** chaque bande latérale (2) est dotée sur son côté envers avec d'une bande autocollante (3) protégée par un film pelliculable.

4. Élément d'aération enroulable sur faîte conformément à la revendication 1, **caractérisé par le fait qu'**est prévu comme matériau support (1) un matériau imperméable à l'air ou seulement faiblement perméable à l'air perforé sur toute sa surface par aiguille ou doté de trous poinçonnés.
